# EUROPÄISCHE PATENTSCHRIFT

(11) **EP 1 899 670 B1**
(45) Veröffentlichungstag und Bekanntmachung des Hinweises auf die Patenterteilung: **10.08.2016**
(21) Anmeldenummer: 06762163.1
(22) Anmeldetag: 23.06.2006
(51) Int. Cl.: F28F 1/40, F28F 3/02, F28F 13/12

(54) **WÄRMEÜBERTRAGER**
HEAT EXCHANGER
ECHANGEUR DE CHALEUR

(30) Priorität: 24.06.2005 DE 102005029321
(43) Veröffentlichungstag der Anmeldung: 19.03.2008
(62) Teilanmeldung aus: 15202230.7
(73) Patentinhaber: MAHLE Behr GmbH & Co. KG, 70469 Stuttgart (DE)
(72) Erfinder: GESKES, Peter, 73760 Ostfildern (DE); MAUCHER, Ulrich, 70825 Korntal-Münchingen (DE); SCHMIDT, Michael, 74321 Bietigheim-Bissingen (DE)
(74) Vertreter: Grauel, Andreas
(86) Internationale Anmeldenummer: PCT/EP2006/006071
(87) Internationale Veröffentlichungsnummer: WO 2006/136437

(56) Entgegenhaltungen:
- EP-A1- 0 767 000
- DE-A1- 1 931 148
- DE-A1- 19 511 665
- FR-A- 1 095 966
- JP-A- 60 185 094
- US-A- 4 314 587
- US-A- 4 945 981
- US-A- 5 655 599
- US-A- 5 901 641
- US-B1- 6 484 795

## Beschreibung

Die Erfindung betrifft einen Wärmeübertrager nach dem Oberbegriff des Patentanspruches 1 - bekannt durch die US 4,314,587.

Es ist bekannt, in Strömungskanälen von Wärmeübertragern zur Erhöhung des Wärmeüberganges Strukturelemente anzuordnen, welche Wirbel und eine turbulente Strömung erzeugen. Derartige Strukturelemente sind in verschiedensten Ausführungsformen bekannt, z. B. als gewellte Innenrippen, Turbulenzeinlagen, Stegrippen oder auch als aus der Wand des Strömungskanals ausgeformte Wirbelerzeuger, welche in die Strömung hineinragen. Durch die EP 0 677 715 A1, der Anmelderin wurde ein Wärmeübertrager mit Turbulenzeinlagen bekannt, welche paarweise aufgestellte, einen Winkel zur Strömungsrichtung bildende Laschen aufweisen. Der bekannte Wärmeübertrager wird insbesondere zur Kühlung von Abgas verwendet, wobei eine Flüssigkeitskühlung oder Luftkühlung vorgesehen ist. Die V-förmig angeordneten Laschen mit sich in Strömungsrichtung öffnendem V erzeugen einerseits eine turbulente Strömung und verhindern durch ihre Wirbelbildung eine Ablagerung von Ruß, welcher im Abgas enthalten ist.

Weiterentwicklungen der V-förmig angeordneten Strukturelemente wurden durch die DE 195 40 683 A1, die DE 196 54 367 A1 sowie die DE 196 54 368 A1 der Anmelderin für Abgaswärmeübertrager bekannt. Dabei sind die V-förmig angeordneten Strukturelemente durch spanlose Umformung aus der Wandung der Abgasrohre ausgeformt. Die V-förmig angeordneten Strukturelemente, auch als so genannte Winglets bezeichnet, können somit wirtschaftlich, d. h. zu geringen Kosten in die Abgasrohre eingebracht werden.

Wie durch die EP 1 061 319 A1 und die DE 101 27 084 A1 der Anmelderin bekannt geworden, werden ähnliche Strukturelemente auch für andere Arten von Wärmeübertragern, z. B. luftgekühlte Kühlmittelkühler verwendet. Allen bekannten Strukturelementen ist gemeinsam, dass sie im wesentlichen gleichmäßig über die gesamte Länge der betreffenden Strömungskanäle, seien es Abgasrohre oder Kühlmittelflachrohre, verteilt sind. Einerseits wird durch die Strukturelemente der gewünschte erhöhte Wärmeübergang erzielt, andererseits wird dieser Vorteil mit einem erhöhten Druckabfall auf der Abgas- bzw. Kühlmittelseite erkauft. Insbesondere bei Abgaswärmeübertragern, welche in der Abgasrückführung eines Verbrennungsmotors angeordnet sind, ist ein erhöhter Druckabfall wegen des damit einhergehenden erhöhten Abgasgegendruckes nicht erwünscht. Andererseits wird insbesondere für Abgaswärmeübertrager von Kraftfahrzeugen eine erhöhte Leistungsdichte gefordert.

Es ist Aufgabe der vorliegenden Erfindung, einen Wärmeübertrager der eingangs genannten Art dahingehend zu verbessern, dass ein Optimum zwischen Leistungsdichte und Druckabfall erzielt wird.

Diese Aufgabe wird durch die Merkmale des Patentanspruches 1 gelöst. Erfindungsgemäß ist vorgesehen, dass die Dichte der Strukturelemente variabel, ist und in Strömungsrichtung Zu nimmt. Mit dieser konstruktiven Maßnahme wird auch die Wärmeübergangszahl auf der Innenseite des Strömungskanals variabel, und der Wärmeübergang nimmt in Strömungsrichtung zu, während er im Eintrittsbereich der Strömung vergleichsweise gering oder minimal ist. Die Erfindung geht von der Erkenntnis aus, dass die Wärmeabfuhr im Eintrittsbereich des Strömungskanals - beispielsweise an ein den Strömungskanal umströmendes Kühlmedium - aufgrund der dort herrschenden hohen Temperaturdifferenz größer als im stromabwärtigen Bereich des Strömungskanals ist, und dass eine sich an der Innenwand des Strömungskanals ausbildende, in Strömungsrichtung wachsende Temperaturgrenzschicht im Eintrittsbereich noch relativ dünn ist. Insofern kann im Eintrittsbereich auf Strukturelemente zur Erhöhung des Wärmeüberganges auf der Innenseite des Strömungskanals zu Gunsten eines in diesem Bereich reduzierten Druckabfalls verzichtet werden. Die Dichte der Strukturelemente ist dabei an die lokal im Strömungskanal herrschenden Bedingungen bezüglich Temperaturdifferenz und Temperaturgrenzschicht angepasst. Mit der erfindungsgemäßen Anordnung der Strukturelemente wird der Vorteil erreicht, dass der Druckabfall im Strömungskanal bei hoher Leistungsdichte reduziert wird.

Vorteilhafte Ausgestaltungen der Erfindung ergeben sich aus den Unteransprüchen. Vorzugsweise kann der Eintrittsbereich des Strömungskanals zunächst glattwandig, d. h. ohne Strukturelemente ausgebildet sein, da - wie erwähnt **-** in diesem Bereich aufgrund der hohen Temperaturdifferenz und der geringen Grenzschichtdicke bereits eine hohe Leistungsdichte erzielt wird. Bei sinkender Temperaturdifferenz und zunehmender Grenzschichtdicke werden dann stromabwärts im Strömungskanal Strukturelemente mit zunehmender Dichte bzw. mit die Wärmeübertragung zunehmend erhöhender Wirkung angeordnet. Erfindungsgemäß sind die Strukturelemente als Wirbel erzeugende Einprägungen in der Wand des Strömungskanals ausgebildet, als so genannte Winglets, wie sie für Abgaswärmeübertrager gemäß dem eingangs genannten Stand der Technik bekannt sind. Die Anordnung und Ausbildung der Winglets im Strömungskanal wird erfindungsgemäß variabel gestaltet : so kann der Abstand der Winglets in Strömungsrichtung kontinuierlich oder stufenweise zunehmen, ebenso die Höhe der Winglets, die in die Strömung hineinreicht. Aus Fertigungsgründen ist es vorteilhaft, wenn die Abstände jeweils ein Vielfaches des kleinsten Abstandes betragen. Ferner kann der Winkel, den die V-förmig angeordneten Winglets einschließen, in Strömungsrichtung kontinuierlich oder stufenweise vergrößert werden, wodurch ebenfalls der Wärmeübergang, allerdings auch der Druckabfall erhöht wird.

Nach einer weiteren vorteilhaften Ausgestaltung der Erfindung ist die erfindungsgemäße Anordnung der Strukturelemente mit variabler Dichte insbesondere für Abgaswärmeübertrager von Verbrennungsmotoren für Kraftfahrzeuge vorteilhaft verwendbar. Abgaswärmeübertrager erfordern einerseits eine hohe Leistungsdichte und andererseits einen geringen Abgasgegendruck, damit die benötigten AGR-Raten (Anteil des rückgeführten Abgases am Gesamtabgasstrom) zur Erreichung der Emissionsvorschriften erzielt werden können. Der aus der Erfindung resultierende reduzierte Druckabfall wirkt sich also bei Verwendung als Abgaswärmeübertrager besonders vorteilhaft aus. Darüber hinaus ist auch eine vorteilhafte Anwendung in Ladeluftkühlern für Verbrennungsmotoren und allgemein in Gasströmungskanälen gegeben.

In weiterer vorteilhafter Ausgestaltung der Erfindung sind auf der Innenseite des Strömungskanals Rippen, insbesondere Stegrippen als Strukturelemente angeordnet, welche den Wärmeübergang erhöhen. Erfindungsgemäß weisen die Rippenelmente eine Dichte auf, weiche in Strömungsrichtung variabel ist, d. h. vorzugsweise stufenweise in Strömungsrichtung zunimmt, wobei wiederum im Eintrittsbereich gänzlich auf eine Innenberippung verzichtet werden kann. Die Änderung der Dichte kann bei einer Stegrippe vorteilhaft durch eine variable Längs- oder Querteilung oder durch einen variablen Anstellwinkel für die Strömung erreicht werden. Auch dadurch wird der Vorteil eines reduzierten Druckabfalls erreicht. Zusätzlich zur Änderung der Rippendichte könnten weitere Maßnahmen zur Erhöhung des Wärmeüberganges getroffen werden, z. B. die Anordnung von Kiemen oder Fenstern in den Flanken der Wellrippen, ebenfalls mit dem Ziel, den Wärmeübergang in Strömungsrichtung variabel zu gestalten. Die erfindungsgemäßen Maßnahmen sind insbesondere im Eintrittsbereich des jeweiligen Strömungskanals vorteilhaft, d. h. in dem Bereich der Strömung, wo noch instationäre Verhältnisse bezüglich der Temperaturdifferenz und der Dicke der Grenzschicht herrschen. Diese Parameter erreichen stromabwärts einen nahezu stationären Zustand, wo eine variable Dichte der Strukturelemente keine wesentlichen Vorteile mehr bringt.

Ausführungsbeispiele der Erfindung sind in der Zeichnung dargestellt und werden im Folgenden näher erläutert. Es zeigen
- Fig. 1: ein Temperaturprofil im Eintrittsbereich eines Strömungskanals,
- Fig. 2: die Abhängigkeit der Wärmeübergangszahl α von der Länge des Strömungskanals,
- Fig. 3a - 3e: die erfindungsgemäße Anordnung von Strukturelementen mit variabler Dichte in einem Strömungskanal,
- Fig. 4: ein zweites Ausführungsbeispiel der Erfindung mit Innenrippen unterschiedlicher Rippendichte,
- Fig. 5: ein drittes Ausführungsbeispiel der Erfindung für eine Stegrippe mit variabler Längsteilung,
- Fig. 6: ein viertes Ausführungsbeispiel der Erfindung für eine Stegrippe mit variablem Anstellwinkel,
- Fig. 7: ein fünftes Ausführungsbeispiel der Erfindung für eine Stegrippe mit variabler Querteilung und
- Fig. 8: ein sechstes Ausführungsbeispiel der Erfindung für eine gewellte Innenrippe mit variabler Wellenlänge (Teilung).

**Fig. 1** zeigt einen als Rohr 1 ausgebildeten Strömungskanal 2, welcher einen Eintrittsquerschnitt 3 aufweist und von einem Strömungsmedium entsprechend dem Pfeil P durchströmt wird. Vorzugsweise wird das Rohr 1 von einem heißen Abgas eines nicht dargestellten Verbrennungsmotors durchströmt und ist Teil eines nicht dargestellten Abgäswärmeübertragers. Das Rohr 1 weist eine glatte Innenseite bzw. Innenwandung 1a und eine Außenseite bzw. Außenwandung 1b auf, welche von einem vorzugsweise flüssigen Kühlmittel gekühlt wird. Das heiße Abgas gibt also seine Wärme über das Rohr 1 an das Kühlmittel ab Bei der Durchströmung des Strömungskanals 2 bildet sich an der Innenwand 1a eine Temperaturgrenzschicht 4 aus, welche vom Eintrittsquerschnitt 3 in Strömungsrichtung des Pfeiles P in ihrer Dicke d zunimmt. Der Temperaturverlauf in dieser Grenzschicht 4 ist durch ein Temperaturprofil 5 dargestellt. Die Temperatur in der Temperaturgrenzschicht steigt also von einer Temperatur Ta an der Innenwand 1a bis zu einem Temperaturniveau Ti im Inneren des Strömungskanals (Kernströmung), welche der Abgaseintrittstemperatur entspricht. Durch die wachsende Temperaturgrenzschicht 4 verschlechtern sich die Wärmeübergangsverhältnisse im Eintrittsbereich des Rohres 1.

**Fig. 2** zeigt ein Diagramm, bei welchem die Wärmeübergangszahl α als relative Größe aufgetragen ist über der Länge I eines glattwandigen Strömungskanals, d. h. vom Eintrittsquerschnitt (Bezugszahl 3 in Fig. 1) in Strömungsrichtung des Strömungsmediums. Die Länge I ist in Millimetern aufgetragen. Die Wärmeübergangszahl α ist im Eintrittsquerschnitt, d. h. bei I = 0 mit 1 (100 %) angesetzt. Mit zunehmender Länge, d. h. in Strömungsrichtung im Strömungskanal 2 (Fig. 1) sinkt die Wärmeübergangszahl α bis auf etwa 0,8 (80 %) des Wertes am Eintrittsquerschnitt ab. Dies ist in erster Linie auf die Ausbildung der Temperaturgrenzschicht 4 gemäß Fig. 1 zurückzuführen.

**Fig. 3a, 3b, 3c, 3d** und **3e** zeigen ein erstes Ausführungsbeispiel mit fünf verschiedenen Varianten, nämlich die Anordnung von Strukturelementen mit variabler Dichte. Fig. 3a zeigt in einer ersten Variante, die nicht zu Erfindung gehört einen schematisch dargestellten Strömungskanal 6, vorzugsweise ein Abgasrohr eines nicht dargestellten Abgaswärmeübertragers, wobei das Abgasrohr 6 entsprechend dem Pfeil P durchströmt wird. Die Außenseite des Abgasrohres 6 wird - was nicht dargestellt, jedoch aus dem eingangs genannten Stand der Technik bekannt ist - vorzugsweise von einem flüssigen Kühlmittel umspült - möglich ist allerdings auch eine Luftkühlung. Das Abgasrohr 6 ist als Edelstahlrohr, bestehend aus zwei miteinander verschweißten Hälften, mit rechteckigem Querschnitt ausgebildet. Das Abgasrohr 6 weist einen Eintrittsbereich 6a auf, der über eine Länge L glattwandig ausgebildet ist. An den glattwandigen Bereich 6a schließt sich stromabwärts ein Bereich 6b an, in welchem V-förmig angeordnete, aus der Rohrwand geprägte Strukturelemente 7, so genannte Winglets, angeordnet sind. Die Winglet-Paare 7 sind im Abschnitt 6b mit gleichem Abstand und in gleicher Ausbildung angeordnet. Der Übergang vom glattwandigen Bereich 6a auf den mit Winglets 7 belegten Bereich 6b erfolgt somit in Form einer "Stufe". Wie eingangs erwähnt, wird in dem glattwandigen Bereich 6a trotz fehlender Strukturelemente ein hinreichend großer Wärmeübergang bzw. Wärmedurchgang erzielt, da die Temperaturdifferenz noch hinreichend groß und die Temperaturgrenzschicht relativ gering ist. An der Stelle, wo diese Bedingungen nicht mehr zutreffen, sind Strukturelemente 7 angeordnet, die für eine. Verbesserung des Wärmeüberganges (Wärmeüberganszahl α) sorgen. Der glattwandige Bereich 6a - dies gilt auch für die nachfolgenden Varianten 3b, 3c, 3d, 3e-kann eine Länge von bis zu 100 mm aufweisen.

In einer zweiten Variante, die nicht zur Erfindung gehört gemäß **Fig. 3b** ist ein Rechteckrohr 8 im Längsschnitt dargestellt, welches ebenfalls einen glattwandigen Eintrittsbereich 8a und eine Kanalhöhe H aufweist. Stromabwärts dieses glattwandigen Bereiches 8a sind Winglet-Paare 9 mit in Strömungsrichtung gleichen Abständen a angeordnet, jedoch mit unterschiedlichen Höhen h: die in den Strömungsquerschnitt des Abgasrohres 8 hineinragenden Höhen h der Winglet-Paare 9 wachsen kontinuierlich in Strömungsrichtung P. Damit wird der Wärmeübergang in diesem Rohrabschnitt sukzessive gesteigert. Gleichzeitig wächst der Druckabfall. Der Übergang vom glatten zum nicht glatten Bereich ist somit kontinuierlich. in einer bevorzugten Ausführungsform ist für das Verhältnis h/H ein Bereich von 0,05 ≤ h/H ≤ 0,4 gewählt.

In einer erfindungsgemäßen Variante gemäß **Fig. 3c** sind in einem Rohr 10 Winglet-Paare 11 mit in Strömungsrichtung P abnehmenden Abständen a₁, a₂, a₃ angeordnet. Damit wird der Wärmeübergang, ausgehend von dem glatten Eintrittsbereich 10a, sukzessive erhöht, da die Dichte der Strukturelemente bzw. Winglets 11 größer wird. Aus Gründen einer vereinfachten Fertigung können die Abstände a₁, a₂, a₃ jeweils ein Vielfaches des minimalen Abstandes aₓ betragen. Letzterer liegt vorteilhaft in einem Bereich von 5 < aₓ < 50 mm und bevorzugt in einem Bereich von 8 < aₓ < 30 mm.

**Fig. 3d** zeigt eine vierte Variante, die nicht zur Erfindung gehört für die Anordnung von Strukturelementen mit unterschiedlicher Dichte in einem Abgasrohr 12, welches entsprechend dem Pfeil P von Abgas durchströmbar ist. Der glattwandige Eintrittsbereich 12a ist vergleichsweise zu den vorherigen Ausführungsbeispielen kürzer. Daran schließen sich Winglet-Paare 13 mit in Strömungsrichtung gleichen Abständen, jedoch mit unterschiedlichem Winkel β (Winkel gegenüber Strömungsrichtung P) an. Die Winglets des stromaufwärts gelegenen Winglet-Paares 12 sind fast parallel ausgerichtet (β ≈ 0), während der von den Winglets gebildete Winkel β des stromabwärts gelegenen Winglet-Paares 13 ca. 45 Grad beträgt. Die dazwischen liegenden Winglet-Paare 13 weisen entsprechende Zwischenwerte auf, so dass die Wärmeübergangszahl für die Innenwand des Abgasrohres 13 infolge der zunehmenden Spreizung der Winglets in Strömungsrichtung wächst, und zwar kontinuierlich bzw. in kleinen Schritten. Der Winkel β liegt vorteilhaft in einem Bereich von 20° < β < 50°

**Fig. 3e** zeigt eine andere erfindungsgemäße Variante mit einem Abgasrohr 30, einem glattwandigen Bereich 30a und daran anschließenden Reihen von parallel zueinander angeordneten Winglets 31, welche jeweils mit der Strömungsrichtung P einen Winkel β bilden. Die Reihen weisen in Strömungsrichtung P abnehmende Abstände a₁, a₂, a₃ auf, wobei der Winkel β der Winglets 31 von Reihe zu Reihe das Vorzeichen wechselt.

Bei aiien Rohren ist vorzugsweise am Rohranfang und am Rohrende ein glatter Bereich ohne Strukturelemente belassen, damit bei einer Ablängung der Röhre eine saubere Trennstelle herstellbar ist.

**Fig. 4** zeigt ein weiteres Ausführungsbeispiel, das nicht zur Erfindung gehört, für einen Strömungskanal 14, welcher entsprechend dem Pfeil P von einem Strömungsmedium angeströmt wird - hierbei kann es sich beispielsweise um ein flüssiges Kühlmittel oder auch um Ladeluft handeln. Die Außenseite des Strömungskanal, 14 kann durch ein gasförmiges oder flüssiges Kühlmedium gekühlt werden. Der Strömungskanal 14 weist einen glattwandigen Eintrittsbereich 14a auf, an welchen sich in Strömungsrichtung P ein erster mit Innenrippen 15 versehener Bereich 14b und daran ein weiterer berippter Bereich 14c anschließt. Die Bereiche 14b und 14c weisen eine unterschiedliche Rippendichte auf - im dargestellten Ausführungsbeispiel ist die Rippendichte im stromabwärts gelegenen Bereich 14c doppelt so groß wie im stromaufwärts gelegenen Bereich 14b, da zwischen den durchgehenden Rippen 15 weitere Rippen 16 angeordnet sind. Damit wird ebenfalls eine Erhöhung des Wärmeüberganges erreicht, und zwar in Stufen von 14a über 14b nach 14c.

**Fig. 5** zeigt als ein weiteres Ausführungsbeispiel, das nicht zur Erfindung gehört, einen Gasströmungskanal, in welchem eine Stegrippe 17 mit variabler Längsteilung t₁, t₂, t₃, t₄, t₅ angeordnet ist. In der zeichnerischen Darstellung ist t₁ > t₂ > t₃ > t₄ > t₅, d. h. der Wärmeübergang nimmt von t₁ nach t₅, d. h. in Strömungsrichtung P zu. Stegrippen werden insbesondere bei Ladeluftkühlern eingesetzt und sind vorzugsweise mit den Rohren verlötet. Bei einer vorteilhaften Ausführung weist das Verhältnis der kleinsten Teilung tₓ zur Kanalhöhe H einen Grenzwert von 0,3 < tₓ/H auf.

**Fig. 6** zeigt auch ein Ausführungsbeispiel, das nicht zur Erfindung gehört, einen Gasströmungskanal, in welchem eine Stegrippe 18 mit variablen Anstellwinkeln α₁, α₂, α₃... αₓ angeordnet ist. Vorteilhafte Anstellwinkel liegen im Bereich von 0 < α < 30°.

**Fig. 7** zeigt als ein Ausführungsbeispiel, das nicht zur Erfindung gehört, einen Gasströmungskanal, in welchem eine Stegrippe 19 mit variabler Querteilung q₁, q₂, q₃... q₆ angeordnet ist, wobei der Wärmeübergang mit kleiner werdender Querteilung von q₁ in Richtung q_{6.} d. h. in Strömungsrichtung P steigt. Vorteilhafte Bereiche für die Querteilung q sind 8 > q > 1 mm und bevorzugt 5 > q > 2mm.

**Fig. 8** zeigt in einem Gasströmungskanal eine in Strömungsrichtung P gewellte (tiefengewellte) Innenrippe 20 mit variabler Teilung t₁, t₂, t₃, t₄ - der Wärmeübergang steigt hier in Richtung kleiner werdender Teilung t. Vorteilhafte Bereiche für die Teilung t sind 10 < t < 50 mm.

In Abwandlung der dargestellten Ausführungsbeispiele kann eine Variation des Wärmeüberganges im Strömungskanal auch durch weitere aus dem Stand der Technik bekannte Mittel erreicht werden, beispielsweise durch Anordnung von Kiemen oder Fenstern in den Rippen. Darüber hinaus können andere Formen von Strukturelementen zur Wirbelerzeugung bzw. zur Erhöhung des Wärmeüberganges gewählt werden. Die Anwendung der Erfindung ist nicht auf Abgaswärmeübertrager beschränkt, sondern erstreckt sich auch auf Ladeluftkühler, deren Rohre von heißer Ladeluft durchströmt werden, sowie generell auf Gasströmungskanäle, welche als Rohre eines Rohrbündelwärmeübertragers oder als Scheiben eines Scheibenwärmeübertragers ausgebildet sein können.

## Patentansprüche

1. Wärmeübertrager mit mindestens einem von einem Strömungsmedium von einem Eintritts- bis zu einem Austrittsquerschnitt durchströmbaren, eine Innen- und eine Außenseite aufweisenden Strömungskanal, welcher auf der Innenseite Strukturelemente zur Erhöhung des Wärmeüberganges aufweist, wobei die Strukturelemente (7, 9, 11, 13, 15, 16, 17, 18, 19, 20, 31) in Strömungsrichtung (P) variabel angeordnet und/oder ausgebildet sind, derart, dass der Strömungskanal (6, 8, 10, 12, 14, 30) auf der Innenseite einen variablen und in Strömungsrichtung (P) zunehmenden Wärmeübergang aufweist, wobei die Dichte der Strukturelemente (11; 15, 16; 19; 31) variabel und in Strömungsrichtung (P) zunehmend ist, die Strukturelemente als Wirbelerzeuger, so genannte Winglets (7, 9, 11, 13, 31), ausgebildet sind, **dadurch gekennzeichnet, dass** die Winglets (11, 31) in Reihen angeordnet sind und mit der Strömungsrichtung (P) einen Winkel (β) bilden, wobei der Winkel (β) für benachbarte Winglets gleiches oder entgegengesetztes Vorzeichen aufweist und die Winglets (11, 31) in Reihen quer zur Strömungsrichtung (P) angeordnet sind und dass die Reihen einen in Strömungsrichtung variablen und abnehmenden Abstand (a₁, a₂, a₃...aₓ) aufweisen.

2. Wärmeübertrager nach Anspruch 1, **dadurch gekennzeichnet, dass** die Strukturelemente (9, 11, 13, 15, 16, 17, 18, 19, 20, 31) einen Strömungswiderstand gegenüber dem Strömungsmedium aufweisen und derart angeordnet und/oder ausgebildet sind, dass der Druckabfall im Strömungskanal (8, 10, 12, 14) variabel, insbesondere im Eintrittsbereich (6a, 8a, 10a, 12a, 14a, 30a) minimal ist.

3. Wärmeübertrager nach Anspruch 1 oder 2, **dadurch gekennzeichnet, dass** der Strömungskanal (6, 8, 10, 12, 14, 30), ausgehend vom Eintrittsquerschnitt, einen glattwandigen Abschnitt (6a, 8a, 10a, 12a, 14a, 30a) ohne Strukturelemente aufweist.

4. Wärmeübertrager nach Anspruch 3, **dadurch gekennzeichnet, dass** der glattwandige Abschnitt (6a, 8a, 10a, 12a, 14a, 30a) in Strömungsrichtung (P) eine Länge L aufweist, wobei L ≤ 100 mm ist.

5. Wärmeübertrager nach einem der Ansprüche 1 bis 4, **dadurch gekennzeichnet, dass** die Strukturelemente als Innenberippung, Innenrippen (15, 16, 20), Stegrippen (17, 18, 19) und/oder Turbulenzeinlagen ausgebildet und insbesondere in die Strömungskanäle eingelötet sind.

6. Wärmeübertrager nach einem der Ansprüche 1 bis 5, **dadurch gekennzeichnet, dass** die Winglets (13, 31) mit der Strömungsrichtung (P) einen Winkel β bilden, welcher variabel, insbesondere in Strömungsrichtung (P) zunehmend ist.

7. Wärmeübertrager nach Anspruch 6, **dadurch gekennzeichnet, dass** der Winkel β einen Bereich von 20° < β < 50° aufweist.

8. Wärmeübertrager nach einem der vorhergehenden Ansprüche, **dadurch gekennzeichnet, dass** die Winglets (9) eine in die Strömung hineinragende Höhe (h) aufweisen, welche variabel, insbesondere in Strömungsrichtung (P) zunehmend ist.

9. Wärmeübertrager nach Anspruch 8, **dadurch gekennzeichnet, dass** der Strömungskanal (8) eine Höhe H und das Verhältnis von h/H einen Bereich von 0,05 ≤ h/H ≤ 0,4 aufweist.

10. Wärmeübertrager nach einem der vorhergehenden Ansprüche, **dadurch gekennzeichnet, dass** der kleinste Abstand aₓ einen Bereich von 5 < aₓ < 50 mm, insbesondere einen Bereich von 8 < aₓ < 30 mm aufweist.

11. Wärmeübertrager nach einem der vorhergehenden Ansprüche, **dadurch gekennzeichnet, dass** der Abstand (a₁, a₂, a₃...) der Reihen ein (ganzzahliges) Vielfaches des kleinsten Abstandes aₓ ist.

12. Wärmeübertrager nach einem der Ansprüche 1 bis 11, **dadurch gekennzeichnet, dass** am stromaufwärtigen und am stromabwärtigen Ende eines Strömungskanals ein glatter Bereich (ohne Strukturelemente) als Trennstelle belassen ist.

13. Verwendung des Wärmeübertragers nach einem der Ansprüche 1 bis 4 oder 6 bis 12 als Abgaswärmeübertrager, wobei die Strömungskanäle als von Abgas durchströmbare und von einem Kühlmittel umströmbare Abgasrohre (6, 8, 10, 12, 30) ausgebildet sind.

14. Wärmeübertrager nach Anspruch 5, **dadurch gekennzeichnet, dass** die Strukturelemente, insbesondere die Innenrippen (15, 16) eine Rippendichte aufweisen, die in Strömungsrichtung variabel, insbesondere in Strömungsrichtung (P) zunehmend ist.

15. Wärmeübertrager nach Anspruch 14, **dadurch gekennzeichnet, dass** die Rippendichte in Stufen (14b, 14c) zunimmt.

16. Wärmeübertrager nach Anspruch 5, **dadurch gekennzeichnet, dass** die Stegrippe (17) eine variable Längsteilung (t₁, t₂, t₃, t₄, t₅... tₓ) aufweist.

17. Wärmeübertrager nach Anspruch 16, **dadurch gekennzeichnet, dass** die kleinste Längsteilung tₓ einen Grenzwert tₓ > 0,3 H aufweist, wobei H die Kanalhöhe ist.

18. Wärmeübertrager nach Anspruch 5, **dadurch gekennzeichnet, dass** die Stegrippe (18) einen variablen Anstellwinkel (α₁, α₂, α₃... αₓ) aufweist, wobei der Anstellwinkel vorzugsweise im Bereich von 0 < α < 30° liegt.

19. Wärmeübertrager nach Anspruch 5, **dadurch gekennzeichnet, dass** die Stegrippe (19) eine variable Querteilung (q₁, q₂, q₃... qₓ) aufweist.

20. Wärmeübertrager nach Anspruch 19, **dadurch gekennzeichnet, dass** die Querteilung q einen Bereich von 8 > q > 1 mm, vorzugsweise 5 > q > 2 mm aufweist.

21. Wärmeübertrager nach Anspruch 5, **dadurch gekennzeichnet, dass** die Innenrippe (20) eine Längswellung mit variabler Teilung (t₁, t₂, t₃, t₄) aufweist.

22. Wärmeübertrager nach Anspruch 21, **dadurch gekennzeichnet, dass** die Teilung t der Innenrippe (20) einen Bereich von 10 < t < 50 mm aufweist.

23. Wärmeübertrager nach einem der vorhergehenden Ansprüche, **dadurch gekennzeichnet, dass** die Strömungskanäle als Rohre, insbesondere als Rohre eines Rohrbündels ausgebildet sind.

24. Wärmeübertrager nach einem der Ansprüche 1 bis 22, **dadurch gekennzeichnet, dass** die Strömungskanäle als Scheiben, insbesondere als Scheiben eines Scheibenpaketes ausgebildet sind.

25. Verwendung des Wärmeübertragers nach einem der Ansprüche 14 bis 24 als Ladeluftkühler zur Kühlung von Verbrennungsluft für eine Brennkraftmaschine eines Kraftfahrzeuges.

## Claims

1. A heat exchanger, having at least one flow duct which can be flowed through by a flow medium from an inlet cross section to an outlet cross section and which has an inside and an outside, and which has, on the inside, structural elements for increasing the heat transfer, wherein the structural elements (7, 9, 11, 13, 15, 16, 17, 18, 19, 20, 31) are arranged and/or embodied variably in the direction of flow (P) such that, on the inside, the flow duct (6, 8, 10, 12, 14, 30) has variable heat transfer, increasing in the direction of flow (P), wherein the density of the structural elements (11; 15, 16; 19; 31) is variable and increasing in the direction of flow (P), the structural elements being embodied as eddy generators, referred to as winglets (7, 9, 11, 13, 31), **characterised in that** the winglets (11, 31) are arranged in rows and form, with the direction of flow (P), an angle (•), wherein the angle (•) has an identical or opposed sign for adjacent winglets, and the winglets (11, 31) are arranged in rows transverse with respect to the direction of flow (P), and **in that** the rows have a spacing (a₁, a₂, a₃...aₓ) which is variable and decreasing in the direction of flow.

2. The heat exchanger as claimed in claim 1, **characterised in that** the structural elements (9, 11, 13, 15, 16, 17, 18, 19, 20, 31) have a flow resistance with respect to the flow medium and are arranged and/or embodied such that the pressure drop in the flow duct (8, 10, 12, 14) is variable, in particular being minimal in the inlet region (6a, 8a, 10a, 12a, 14a, 30a).

3. The heat exchanger as claimed in claim 1 or 2, **characterised in that** the flow duct (6, 8, 10, 12, 14, 30) has, starting from the inlet cross section, a smooth-walled section (6a, 8a, 10a, 12a, 14a, 30a) without structural elements.

4. The heat exchanger as claimed in claim 3, **characterised in that** the smooth-walled section (6a, 8a, 10a, 12a, 14a, 30a) has a length L in the direction of flow (P), where L • 100 mm.

5. The heat exchanger as claimed in one of claims 1 to 4, **characterised in that** the structural elements are embodied as internal ribbing, internal ribs (15, 16, 20), web ribs (17, 18, 19) and/or turbulence inlays and are, in particular, soldered into the flow ducts.

6. The heat exchanger as claimed in one of claims 1 to 5, **characterised in that** the winglets (13, 31) form, with the direction of flow (P), an angle (•) which is variable, in particular increasing in the direction of flow (P).

7. The heat exchanger as claimed in claim 6, **characterised in that** the angle • has a range of 20° < • < 50°.

8. The heat exchanger as claimed in one of the preceding claims, **characterised in that** the winglets (9) have a height (h) which projects into the flow and which increases variably, in particular in the direction of flow (P).

9. The heat exchanger as claimed in claim 8, **characterised in that** the flow duct (8) has a height H and the ratio of h/H has a range of 0.05 • h/H • 0.4.

10. The heat exchanger as claimed in one of the preceding claims, **characterised in that** the smallest spacing aₓ has a range of 5 < aₓ < 50 mm, in particular a range of 8 < aₓ < 30 mm.

11. The heat exchanger as claimed in one of the preceding claims, **characterised in that** the spacing (a₁, a₂, a₃ ...) of the rows is an (integral) multiple of the smallest spacing aₓ.

12. The heat exchanger as claimed in one of claims 1 to 11, **characterised in that** a smooth region (without structural elements) is left as a dividing point at the upstream and downstream ends of a flow duct.

13. A use of the heat exchanger as claimed in one of claims 1 to 4 or 6 to 12 as an exhaust gas heat exchanger, wherein the flow ducts are embodied as exhaust pipes (6, 8, 10, 12, 30) through which exhaust gas can flow and around which a coolant can flow.

14. The heat exchanger as claimed in claim 5, **characterised in that** the structural elements, in particular the internal ribs (15, 16), have a rib density which is variable in the direction of flow, in particular increasing in the direction of flow (P) .

15. The heat exchanger as claimed in claim 14, **characterised in that** the rib density increases in stages (14b, 14c).

16. The heat exchanger as claimed in claim 5, **characterised in that** the web rib (17) has a variable longitudinal pitch (t₁, t₂, t₃, t₄, t₅, ... tₓ).

17. The heat exchanger as claimed in claim 16, **characterised in that** the smallest longitudinal pitch tₓ has a limiting value tₓ > 0.3 H, where H is the duct height.

18. The heat exchanger as claimed in claim 5, **characterised in that** the web rib (18) has a variable angle of incidence (•₁, •₂, •₃ ... •ₓ) wherein the angle of incidence is preferably in the range of 0 < • <30°.

19. The heat exchanger as claimed in claim 5, **characterised in that** the web rib (19) has a variable transverse pitch (q₁, q₂, q₃ ... qₓ).

20. The heat exchanger as claimed in claim 19, **characterised in that** the transverse pitch q has a range of 8 > q > 1 mm, preferably 5 > q > 2 mm.

21. The heat exchanger as claimed in claim 5, **characterised in that** the internal rib (20) has a longitudinal corrugation with variable pitch (t₁, t₂, t₃, t₄).

22. The heat exchanger as claimed in claim 21, **characterised in that** the pitch t of the internal rib (20) has a range of 10 < t < 50 mm.

23. The heat exchanger as claimed in one of the preceding claims, **characterised in that** the flow ducts are embodied as pipes, in particular as pipes of a pipe bundle.

24. The heat exchanger as claimed in one of claims 1 to 22, **characterised in that** the flow ducts are embodied as disks, in particular as disks of a disk package.

25. A use of the heat exchanger as claimed in one of claims 14 to 24 as the charge air cooler for cooling combustion air for an internal combustion engine of a motor vehicle.

## Revendications

1. Echangeur de chaleur comprenant au moins un conduit d'écoulement pouvant être traversé par un milieu d'écoulement, depuis une section d'entrée jusqu'à une section de sortie, et présentant un côté intérieur et un côté extérieur, lequel conduit d'écoulement présente, sur le côté intérieur, des éléments de structure servant à l'augmentation du transfert de chaleur, où les éléments de structure (7, 9, 11, 13, 15, 16, 17, 18, 19, 20, 31) sont disposés et / ou configurés de façon variable, dans la direction d'écoulement (P), de manière telle que le conduit d'écoulement (6, 8, 10, 12, 14, 30) présente, sur le côté intérieur, un transfert de chaleur variable et augmentant dans la direction d'écoulement (P), où la densité des éléments de structure (11; 15, 16; 19; 31) est variable et croissante dans la direction d'écoulement (P), les éléments de structure étant configurés comme des générateurs de tourbillons, ce que l'on appelle des winglets (7, 9, 11, 13, 31), **caractérisé en ce que** les winglets (11, 31) sont disposées en rangées et forment, avec la direction d'écoulement (P), un angle (β), où l'angle (β) présente pour des winglets adjacentes, un signe identique ou opposé, et les winglets (11, 31) sont disposées en rangées transversalement par rapport à la direction d'écoulement (P), et **en ce que** les rangées présentent un espacement (a₁, a₂, a₃ ... aₓ) variable et diminuant dans la direction d'écoulement.

2. Echangeur de chaleur selon la revendication 1, **caractérisé en ce que** les éléments de structure (9, 11, 13, 15, 16, 17, 18, 19, 20, 31) présentent une résistance à l'écoulement par rapport au milieu d'écoulement et sont disposés et / ou configurés de manière telle, que la chute de pression soit variable dans le conduit d'écoulement (8, 10, 12, 14), en particulier qu'elle soit minimale dans la zone d'entrée (6a, 8a, 10a, 12a, 14a, 30a).

3. Echangeur de chaleur selon la revendication 1 ou 2, **caractérisé en ce que** le conduit d'écoulement (6, 8, 10, 12, 14, 30) présente, à partir de la section d'entrée, une partie à paroi lisse (6a, 8a, 10a, 12a, 14a, 30a) sans élément de structure.

4. Echangeur de chaleur selon la revendication 3, **caractérisé en ce que** la partie à paroi lisse (6a, 8a, 10a, 12a, 14a, 30a) présente, dans la direction d'écoulement (P), une longueur L où L est ≤ 100 mm.

5. Echangeur de chaleur selon l'une quelconque des revendications 1 à 4, **caractérisé en ce que** les éléments de structure sont configurés comme un ailetage intérieur, comme des ailettes intérieures (15, 16, 20), des ailettes nervurées (17, 18, 19) et / ou comme des éléments rapportés créant des turbulences, et sont brasés en particulier dans les conduits d'écoulement.

6. Echangeur de chaleur selon l'une quelconque des revendications 1 à 5, **caractérisé en ce que** les winglets (13, 31) forment, avec la direction d'écoulement (P), un angle β qui est variable, augmentant en particulier dans la direction d'écoulement (P).

7. Echangeur de chaleur selon la revendication 6, **caractérisé en ce que** l'angle β présente une zone de 20° < β < 50°.

8. Echangeur de chaleur selon l'une quelconque des revendications précédentes, **caractérisé en ce que** les winglets (9) présentent une hauteur (h) faisant saillie à l'intérieur du conduit d'écoulement, hauteur qui est variable, en particulier croissante dans la direction d'écoulement (P).

9. Echangeur de chaleur selon la revendication 8, **caractérisé en ce que** le conduit d'écoulement (8) présente une hauteur H, et le rapport de h/H présente une zone de 0,05 ≤ h/H ≤ 0,4.

10. Echangeur de chaleur selon l'une quelconque des revendications précédentes, **caractérisé en ce que** le plus petit espacement aₓ présente une zone de 5 < aₓ < 50 mm, en particulier une zone de 8 < aₓ < 30 mm.

11. Echangeur de chaleur selon l'une quelconque des revendications précédentes, **caractérisé en ce que** l'espacement (a₁, a₂, a₃ ...) des rangées est un multiple (entier) du plus petit espacement aₓ.

12. Echangeur de chaleur selon l'une quelconque des revendications 1 à 11, **caractérisé en ce qu'**une zone lisse (sans élément de structure) est laissée, comme point de séparation, au niveau de l'extrémité d'un conduit d'écoulement, située côté amont et côté aval.

13. Utilisation de l'échangeur de chaleur selon l'une quelconque des revendications 1 à 4 ou 6 à 12, comme échangeur de chaleur de gaz d'échappement, où les conduits d'écoulement sont conçus comme des tuyaux d'échappement (6, 8, 10, 12, 30) traversés par des gaz d'échappement et baignés par un moyen de refroidissement en circulation.

14. Echangeur de chaleur selon la revendication 5, **caractérisé en ce que** les éléments de structure, en particulier les ailettes intérieures (15, 16), présentent une densité d'ailettes qui est variable dans la direction d'écoulement, en particulier croissante dans la direction d'écoulement (P).

15. Echangeur de chaleur selon la revendication 14, **caractérisé en ce que** la densité d'ailettes augmente par paliers (14b, 14c).

16. Echangeur de chaleur selon la revendication 5, **caractérisé en ce que** l'ailette nervurée (17) présente une segmentation longitudinale variable (t₁, t₂, t₃, t₄, t₅ ... tₓ).

17. Echangeur de chaleur selon la revendication 16, **caractérisé en ce que** la plus petite segmentation longitudinale tₓ présente une valeur limite tₓ > 0,3 H, où H est la hauteur du conduit.

18. Echangeur de chaleur selon la revendication 5, **caractérisé en ce que** l'ailette nervurée (18) présente un angle d'incidence variable (α₁, α₂, α₃ ... αₓ), où l'angle d'incidence se situe de préférence dans la zone de 0 < α < 30°.

19. Echangeur de chaleur selon la revendication 5, **caractérisé en ce que** l'ailette nervurée (19) présente une segmentation transversale variable (q₁, q₂, q₃ ... qₓ).

20. Echangeur de chaleur selon la revendication 19, **caractérisé en ce que** la segmentation transversale q présente une zone de 8 > q > 1 mm, de préférence de 5 > q > 2 mm.

21. Echangeur de chaleur selon la revendication 5, **caractérisé en ce que** l'ailette intérieure (20) présente une ondulation longitudinale à segmentation variable (t₁, t₂, t₃, t₄).

22. Echangeur de chaleur selon la revendication 21, **caractérisé en ce que** la segmentation t de l'ailette intérieure (20) présente une zone de 10 < t < 50 mm.

23. Echangeur de chaleur selon l'une quelconque des revendications précédentes, **caractérisé en ce que** les conduits d'écoulement sont conçus comme des tubes, en particulier comme des tubes d'un faisceau de tubes.

24. Echangeur de chaleur selon l'une quelconque des revendications 1 à 22, **caractérisé en ce que** les conduits d'écoulement sont conçus comme des plaques, en particulier comme des plaques d'un paquet de plaques.

25. Utilisation de l'échangeur de chaleur selon l'une quelconque des revendications 14 à 24, comme refroidisseur d'air de suralimentation servant au refroidissement d'air de combustion pour un moteur à combustion interne d'un véhicule automobile.
